# EUROPÄISCHE PATENTANMELDUNG

(11) **EP 4 553 401 A1**
(43) Veröffentlichungstag der Anmeldung: **14.05.2025**
(21) Anmeldenummer: 24195551.7
(22) Anmeldetag: 21.08.2024
(51) Int. Cl.: F24H 1/14, F24H 9/20, F24H 15/215, F24H 15/219, F24H 15/238, F24H 15/37, F24H 15/407

(54) **HEIZROHR ZUM VORWÄRMEN EINES WÄRMETRÄGERS**

(30) Priorität: 10.11.2023 DE 202023106588 U
(71) Anmelder: Wimmer, Martin Leopold, 53773 Hennef (DE)
(72) Erfinder: Wimmer, Martin Leopold, 53773 Hennef (DE)
(74) Vertreter: KBN IP Patentanwälte Partnerschaft mbB

(57) **Zusammenfassung**

Heizrohr (1) zum Vorwärmen eines Wärmeträgers einer Zentralheizung oder zum Vorwärmen von Trinkwasser,
wobei das Heizrohr (1) eine Leitung (2) zum Transport des Wärmeträgers oder des Trinkwassers,
einen mit dem in der Leitung (2) geführten Wärmeträger oder Trinkwasser in thermischem Kontakt stehenden Heizwiderstand (4),
eine wärmedämmende Hülle (3), welche die Leitung (2) und den Heizwiderstand (4) umschließt,
einen Sicherheitstemperaturbegrenzer zur Unterbrechung des Vorwärmens mittels des Heizrohres (1) bei einer ersten und/oder zweiten Temperatur aufweist,
wobei das Heizrohr (1) wenigstens eine Sensoreinrichtung (8) aufweist, welche wenigstens einen Wert einer externen Größe erfasst,
wobei eine Heizleistung des Heizwiderstands abhängig von der externen Größe steuerbar ist.

## Beschreibung

Die Erfindung betrifft ein Heizrohr zum Vorwärmen eines Wärmeträgers einer Zentralheizung oder zum Vorwärmen von Trinkwasser. Das Heizrohr weist eine Leitung zum Transport des Wärmeträgers beziehungsweise Trinkwassers auf, sowie einen Heizwiderstand, welcher um die Leitung gewunden ist.

Für die Beheizung von Gebäuden kommen überwiegend Zentralheizungen zum Einsatz. Zentralheizungen zeichnen sich dadurch aus, dass sie eine einzige zentrale Heizstelle besitzen und über einen Wärmeträger mehrere Räume oder ein Gebäude mit der erzeugten Wärme versorgen. Bei Warmwasserheizungen dient aufgeheiztes Wasser als Wärmeträger. Übliche Heizstellen sind Heizkessel oder Kombithermen. Letztere sind Heizgeräte, welche sowohl zur Erwärmung des Wärmeträgers der Heizung als auch zur Erwärmung des Trinkwassers dienen.

Der erhitzte Wärmeträger wird über ein Rohrleitungssystem, dem sogenannten Heizkreis in die Räume beziehungsweise im Gebäude geleitet und verteilt. Dabei wird der an der zentralen Heizstelle erwärmte Wärmeträger von der Heizstelle über einen Vorlauf des Heizkreises an Heizkörper oder Radiatoren im Gebäude geleitet. Diese Heizkörper beziehungsweise Radiatoren dienen als Wärmetauscher und geben einen Teil der vom Wärmeträger transportierten thermischen Energie an die Umgebung der zu beheizenden Räume ab. Der Wärmeträger wird über den Rücklauf des Heizkreises zurück an die zentrale Heizstelle geführt. Dabei ist die Temperatur des über den Rücklauf an der Heizstelle ankommenden Wärmeträgers niedriger als die Temperatur des von der Heizstelle erwärmten und über den Zulauf geführten Wärmeträgers. Die Temperaturdifferenz beträgt in der Regel ca. 5°C.

Um eine konstante Beheizung des Gebäudes zu gewährleisten, muss der rückläufige Wärmeträger durch die Heizstelle wieder auf die gewünschte Temperatur für den Zulauf aufgeheizt werden. Das Aufheizen des rückläufigen Wärmeträgers benötigt umso mehr Energie, je größer die Temperaturdifferenz zwischen dem Wärmeträger im Vorlauf und im Rücklauf ist.

Daher kann es wünschenswert sein, die zuvor genannte Temperaturdifferenz möglichst klein zu halten. Eine passive Maßnahme besteht in einer Wärmedämmung der Rohrleitungen des Heizsystems überall dort, wo keine Wärmeübertragung gewünscht ist. Diese Maßnahme kann im Idealfall jedoch nur die Temperatur des Wärmeträgers nach Durchlauf durch die Heizkörper halten.

Auch für die Warmwasserbereitung von Trinkwasser wird Energie benötigt, die typischerweise ebenfalls durch die Heizstelle zur Verfügung gestellt wird, die in einem Pufferspeicher vorgehaltenes Trinkwasser erwärmt.

Aufgabe der vorliegenden Erfindung ist es, die Temperatur eines Wärmeträgers im Vorlauf und im Rücklauf einer Heizung beziehungsweise in einer Trinkwasserleitung eines Gebäudes auf energieeffiziente Weise zu regeln.

Diese Aufgabe wird durch den Gegenstand des unabhängigen Patentanspruchs gelöst. Vorteilhafte Ausführungsformen und Weiterbildungen ergeben sich aus den Unteransprüchen.

Gemäß einem Aspekt der Erfindung wird ein Heizrohr zum Vorwärmen eines Wärmeträgers einer Zentralheizung oder zum Vorwärmen von Trinkwasser angegeben, wobei das Heizrohr eine Leitung zum Transport des Wärmeträgers oder des Trinkwassers, einen mit dem in der Leitung geführten Wärmeträger oder Trinkwasser in thermischem Kontakt stehenden Heizwiderstand sowie eine wärmedämmende Hülle aufweist, welche die Leitung und den Heizwiderstand umschließt.

Das Heizrohr weist einen Sicherheitstemperaturbegrenzer zur Unterbrechung des Vorwärmens mittels des Heizrohres bei einer ersten und/oder zweiten Temperatur aufweist, um sicherzustellen, dass weder das erwärmte Medium zu heiß wird noch der Heizdraht zu sehr aufgeheizt wird.

Das Heizrohr weist ferner wenigstens eine Sensoreinrichtung auf, welche wenigstens einen Wert einer externen Größe erfasst. Eine Heizleistung des Heizwiderstands ist abhängig von der externen Größe steuerbar. Dazu weist das Heizrohr beispielsweise eine Steuerung auf, die ausgebildet ist, die Heizleistung des Heizwiderstands in Abhängigkeit von der externen Größe zu steuern. Dabei kann die Steuerung räumlich getrennt von dem Heizrohr angeordnet und beispielsweise in einer Smart Home-Steuerung oder Steuerung einer Zentralheizung integriert sein.

Das Heizrohr hat den Vorteil, dass es eine Zentralheizung oder eine Warmwasserbereitung von Trinkwasser unterstützen kann. Dies kann insbesondere dann erfolgen, wenn elektrische Energie zum Betreiben des Heizrohrs günstig zur Verfügung steht, beispielsweise wenn eine Solaranlage mehr Leistung zur Verfügung stellt, als in einem Gebäude verbraucht wird. Damit kann die Energieversorgung des Gebäudes optimiert und Energiekosten können gesenkt werden.

Die Sensoreinrichtung dient der Erfassung wenigstens eines Wertes einer externen Größe. Diese externe Größe ist bevorzugt charakteristisch für eine von einer Solarstromanlage bereitgestellte Leistung. Besonders bevorzugt ist die externe Größe charakteristisch für einen Überschuss an Leistung, die von einer Solarstromanlage erzeugt wird. Über die externe Größe kann somit bevorzugt auf die Leistung zurückgeschlossen werden, die eine Solarstromanlage produziert, und besonders bevorzugt auf die Leistung, die von einer Solarstromanlage produziert wird, beziehungsweise auf die, die ungenutzt bleibt.

Bei der Sensoreinrichtung kann es sich insbesondere um einen Helligkeitsschalter handeln, mit welchem die Helligkeit des Tageslichts als externe Größe bestimmbar ist. Die Helligkeit des Tageslichts kann als Maß für eine von einer Solaranlage zur Verfügung gestellten Leistung verwendet werden.

Alternativ kann die Sensoreinrichtung als Sensor zur Erfassung einer durch eine Solaranlage bereitgestellten elektrischen Leistung bzw. Stromstärke ausgebildet sein und somit die Leistung, die von einer Solarstromanlage produziert wird, direkt messen. Somit kann ermittelt werden, wieviel Überschuss aus der Solarstromanlage in das öffentliche Stromnetz eingespeist wird. So ist es vorstellbar, dass das Vorliegen eines Überschusses an Strom, welcher durch die Solarstromanlage produziert wird, anhand der externen Größe erkannt wird.

Beispielsweise kann ein Stromstärkensensor den elektrischen Strom messen, der in das öffentliche Stromnetz eingespeist wird. Dieser eingespeiste Strom ergibt sich aus einem Überschuss an elektrischem Strom, der von der Solarstromanlage produziert wird, aber nicht verbraucht wird. Hierbei ist es denkbar, dass der Strom an der Stelle gemessen wird, wo er in das öffentliche Netzt eingespeist werden soll. Vorzugsweise wird die Stromstärke im Kabel galvanisch getrennt bestimmt.

Als Stromstärkensensor sind auch Stromzähler denkbar, bevorzugt elektronische Stromzähler und besonders bevorzugt intelligente Stromzähler. Letztere können digitale Daten senden und empfangen, sodass es vorstellbar ist, dass diese mit der Regelungseinrichtung kabellos kommunizieren können.

Der Vorteil, der sich aus dem Stromstärkensensor ergibt, liegt darin, dass ein effektiver Überschuss an Strom festgestellt werden kann, und das Heizrohr entsprechend aktiviert oder deaktiviert werden kann.

Die Sensoreinrichtung kann auch ein anderer Sensor zur Erfassung einer Größe sein, die die von einer Solaranlage produzierte elektrische Leistung charakterisiert.

Die Leitung dient zum einen dem Transport des Wärmeträgers beziehungsweise des Trinkwassers durch das Heizrohr. Dabei fließt der Wärmeträger beziehungsweise das Trinkwasser an einem ersten Ende des Heizrohrs in die Leitung hinein, fließt dann durch die Leitung hindurch und an einem zweiten Ende des Heizrohrs wieder aus der Leitung hinaus. Zum anderen dient die Leitung als Wärmeübertrager. Dazu nimmt die Leitung die thermische Energie des Heizwiderstandes auf und gibt sie an den Wärmeträger beziehungsweise das Trinkwasser ab, um letzteren zu erwärmen. Vorteilhaft handelt es sich daher bei der Leitung um ein Rohr oder Schlauch aus Kupfer oder Aluminium. Es sind aber auch andere Materialien, bevorzugt Metalle, vorstellbar. Dabei ist die Leitung vorzugsweise ein gerades Rohr. Dies hat den Vorteil, dass das Heizrohr einfach in das Rohrleitungssystem des Heizkreises oder in die Trinkwasserleitung eingesetzt werden kann, wobei ein Stück des Rohrleitungssystems durch das Heizrohr ersetzt wird. Es ist aber auch denkbar, dass die Leitung und somit das Heizrohr einen Rohrbogen oder Windungen aufweist.

Gemäß einer Ausführungsform ist das Heizrohr gerade, also zylindrisch geformt, und die Leitung und die Hülle sind konzentrisch oder leicht exzentrisch angeordnet. Das Heizrohr weist an seinen beiden Enden jeweils eine Stirnseite auf, durch die die Leitung tritt und jeweils einen Anschluss für eine Rohrleitung eines Leitungssystems ausbildet.

Somit sind ein Einlass und ein Auslass für den Wärmeträger bzw. das Trinkwasser auf zwei einander gegenüber liegenden Stirnseiten eines zylindrischen Körpers gebildet. Diese Ausführungsform hat den Vorteil, dass das Heizrohr sehr einfach gegen ein bestehendes Leitungsstück getauscht werden kann und somit besonders gut nachrüstbar ist. Der Anschluss an die bestehende Leitung kann über Standard-Verbindungsstücke erfolgen.

Vorzugsweise handelt es sich bei der Zentralheizung um eine Warmwasserheizung, sodass es sich bei dem Wärmeträger vorzugsweise um Wasser handelt. Es sind aber auch andere Wärmeträger, wie beispielsweise Thermoöle vorstellbar, sodass auch andere Heizungstypen als Zentralheizung in Frage kommen.

Der Heizwiderstand dient dem Umwandeln von elektrischer Energie in thermische Energie. In einer sehr einfachen Ausführungsform handelt es sich bei dem Heizwiderstand um einen Heizleiter, also um einen Metalldraht. Es sind aber auch weitere Ausführungsformen des Heizwiderstandes vorstellbar, wie beispielsweise Rohrheizkörper, in denen der Heizwiderstand gewendelt oder gewellt ist oder in Mäanderform vorliegt. Die vom Heizwiderstand erzeugte thermische Energie wird auf die Leitung übertragen und von dort an den Wärmeträger beziehungsweise an das Trinkwasser übertragen.

Alternativ ist neben dem Heizwiderstand auch eine Induktionsheizung zum Erwärmen des Leiters vorstellbar, sodass der Leiter die thermische Energie an den Wärmeträger übergeben kann. Es ist auch vorstellbar, dass statt des Heizwiderstands ein Blankdrahtheizelement zum Einsatz kommt. Dieses wird direkt vom Wärmeträger umspült, um dieses zu erhitzen. Daher ist das Blankdrahtheizelement innerhalb der Leitung angeordnet. Es sind aber auch andere Konzepte zur Umwandlung von elektrischer in thermische Energie vorstellbar.

Die Leitung und der Heizwiderstand werden von einer wärmedämmenden Hülle umschlossen. Dazu kann die Hülle um die Leitung und den Heizwiderstand gewickelt, geschäumt oder auf eine andere Weise angebracht werden. Die Hülle reduziert die Abgabe von thermischer Energie an die Umgebung und sorgt somit dafür, dass die vom Heizwiderstand erzeugte thermische Energie hauptsächlich an die Leitung und somit an den Wärmeträger beziehungsweise das Trinkwasser übertragen wird. Die Hülle kann dazu aus natürlichen und/oder künstlichen Dämmstoffen bestehen.

Beispielsweise kann es sich bei dem Dämmstoff um einen Schaum auf Basis von Polyurethan (PU-Schaum) handeln. Vorzugsweise ist die Hülle höchstfeuerbeständig oder zumindest feuerhemmend.

Die Wärmeleistung, die vom Heizwiderstand umgesetzt wird, kann über eine Phasenanschnittsteuerung gestellt werden. Die Phasenanschnittsteuerung muss dabei nicht unmittelbar mit den restlichen Komponenten des Heizrohres in Kontakt stehen, sondern kann auch extern angebracht sein und bevorzugt über Kabel mit diesen und insbesondere mit der Regelungseinrichtung und dem Heizwiderstand verbunden sein. Die Phasenanschnittsteuerung kann aber auch in die Hülle des Heizrohres eingebettet sein. Die Phasenanschnittsteuerung wird mit Wechselspannung betrieben, wobei die Amplitude der Eingangsspannung vorzugsweise in einem Bereich von 200 V bis 250 V liegt und bevorzugt 230 V beträgt. Durch Pulsdauermodulation wird die effektive Spannung, mit der der Heizwiderstand betrieben wird, eingestellt. Dazu wird der Stromfluss innerhalb der Phasenanschnittsteuerung vorzugsweise durch einen Triac gesteuert.

Die Phasenanschnittsteuerung kann durch eine Regelungseinrichtung unter Berücksichtigung der ersten Temperatur, der zweiten Temperatur und des Wertes der externen Größe geregelt werden. Auch die Regelungseinrichtung muss dabei nicht unmittelbar mit den restlichen Komponenten des Heizrohres in Kontakt stehen, sondern kann extern angebracht sein, wobei sie bevorzugt über Kabel mit dem ersten und zweiten Temperatursensor und der Sensoreinrichtung sowie der Phasenanschnittsteuerung verbunden ist. Die Regelungseinrichtung kann aber auch in die Hülle des Heizrohrs eingebettet sein. Es ist auch vorstellbar, dass die Regelungseinrichtung insbesondere mit der Sensoreinrichtung kabellos kommunizieren kann.

Eine Phasenanschnittsteuerung ist sehr leistungsfähig, jedoch auch aufwendig umzusetzen. Alternativ dazu kann das Heizrohr eine Stromversorgung aufweisen mit einem schaltbaren Relais oder einer schaltbaren Steckdose. Über eine derartige smarte Stromversorgung kann das Heizrohr zu- und abgeschaltet werden.

Beispielsweise kann das Heizrohr über das hausinterne Stromnetz betrieben werden, über welches der Strom aus einer Solarstromanlage bereitgestellt wird. Dies hat den Vorteil, dass das Heizrohr durch den von der Solarstromanlage produziertem Strom betrieben werden kann, ohne direkt mit der Solarstromanlage verbunden werden zu müssen. Insbesondere kann das Heizrohr in ein Smart-Home-System eingebunden sein.

Gemäß einer Ausführungsform wird das Heizrohr in den Heizkreis der Zentralheizung integriert, vorzugsweise im Rücklauf der Zentralheizung, besonders bevorzugt unmittelbar vor der Heizstelle. Dabei ist es denkbar, dass eine vorhandene Zentralheizung um das Heizrohr erweitert, also umgerüstet wird.

Dabei wird ein Teil des bestehenden Rücklaufs entfernt und durch das Heizrohr ersetzt. Es ist auch vorstellbar, dass das Heizrohr bei der Installation einer neuen Zentralheizung verbaut wird.

Das Heizrohr kann auch in das Warmwassersystem integriert werden, vorzugsweise im Zulauf des Kaltwassers in das Warmwassersystem, besonders bevorzugt im Zulauf des Kaltwassers unmittelbar vor dem Warmwasserbereiter. Dabei ist es denkbar, dass ein vorhandenes Warmwassersystem um das Heizrohr erweitert, also umgerüstet wird. Dabei wird ein Teil des bestehenden Zulaufs für das Kaltwasser entfernt und durch das Heizrohr ersetzt. Es ist auch vorstellbar, dass das Heizrohr bei der Installation eines neuen Warmwassersystems verbaut wird.

In einer Ausführungsform umschließt der Heizwiderstand die Leitung zumindest teilweise. Dabei umschließt der Heizwiderstand die Leitung mit mehreren Windungen, wobei der Heizwiderstand und die Leitung in direktem Kontakt miteinander stehen.

Aufgrund des direkten Kontakts zwischen Leitung und Heizwiderstand wird die thermische Energie bestmöglich vom Heizwiderstand an die Leitung übergeben. Um eine möglichst große Kontaktfläche zu erzielen und um einen möglichst großen Heizwiderstand bereitzustellen, wird der Heizwiderstand möglichst oft um die Leitung gewunden. Bevorzugt umschließt der Heizwiderstand den Leiter so, dass nur ein kleiner Bereich an den Enden des Leiters nicht durch den Heizwiderstand bedeckt sind. Hierbei sollte bevorzugt ausreichend Platz für die Befestigungseinrichtung und/oder die Hülle vorhanden sein.

In einer weiteren Ausführungsform besteht der Heizwiderstand aus einem Draht aus einer Legierung, die über weite Temperaturbereiche einen annähernd konstanten spezifischen elektrischen Widerstand aufweist, beispielsweise die Legierung aus 55 % Kupfer, 44 % Nickel und 1 % Mangan mit dem Markennamen Konstantan. Der Durchmesser des Drahtes beträgt vorzugsweise etwa 0,5 mm.

Für den Heizwiderstand sind aber auch andere bekannte Heizleiterlegierungen wie beispielsweise Kanthal denkbar.

In einer weiteren Ausführungsform weist der Draht des Heizwiderstandes eine Isolierung aus Perfluoralkoxy-Polymere (PFA) auf. Der Durchmesser des Heizwiderstandes weist somit vorzugsweise einen Durchmesser von 0,8 mm auf. PFA haben die vorteilhafte Eigenschaft thermoplastisch verarbeitbar zu sein, sodass die PFA-Isolierung durch Extrudieren auf den Draht aufgebracht werden kann. Zudem sind PFA hochtemperaturfest und flammwidrig.

Es ist auch denkbar, dass die Isolierung aus Polytetrafluorethylen (PTFE) oder anderen geeigneten Isolatoren besteht.

In einer weiteren Ausführungsform ist das Heizrohr radial so aufgebaut, dass die Leitung innen angeordnet ist und der Heizwiderstand außerhalb der Leitung angeordnet ist und die beiden Temperatursensoren wiederum außen an dem Heizwiderstand angeordnet sind. Zudem ist die Hülle sowohl außerhalb der Leitung und zumindest teilweise außerhalb des Heizwiderstandes sowie außerhalb der beiden Temperatursensoren angeordnet. Die Hülle umschließt den Heizwiderstand und die beiden Temperatursensoren vollständig und die Leitung zumindest teilweise. Die Hülle weist zumindest eine erste Schicht auf, welche zur Wärmedämmung vorgesehen und bestimmt ist.

Bevorzugt sind die Phasenanschnittsteuerung und die Regelungseinrichtung in die Hülle und besonders bevorzugt in die erste Schicht der Hülle eingebettet.

Vorzugsweise weist die Hülle an der Außenseite eine zweite Schicht auf, die dazu vorgesehen und bestimmt ist, die erste Schicht beziehungsweise das Heizrohr vor äußeren Einflüssen, wie Feuchtigkeit, Chemikalien oder mechanischen Einflüssen zu schützen.

Bevorzugt weisen die Hülle und/oder die Leitung radiale Durchführungen auf, durch welche Anschlüsse und Kabel für den Heizwiderstand, den Durchflusssensor, die Temperatursensoren, den Sicherheitstemperaturbegrenzer, die Phasenanschnittsteuerung und/oder die Regelungseinrichtung geführt sind.

In einer weiteren Ausführungsform weist das Heizrohr einen Durchflusssensor zum Messen des Durchflusses des Wärmeträgers oder des Trinkwassers durch die Leitung auf.

Der Durchflusssensor misst den Durchfluss des durch die Leitung transportierten Wärmeträgers beziehungsweise Trinkwassers. Als Durchflusssensor können verschiedene Arten zum Einsatz kommen, wie beispielsweise Turbinenrad-Durchflussmesser. Auf diese Weise kann detektiert werden, ob der Wärmeträger beziehungsweise Trinkwasser durch die Leitung des Heizrohrs strömt. Abhängig vom Messergebnis des Durchflusssensors kann die Wärmeleistung des Heizwiderstands reguliert werden. Dabei ist es vorstellbar, dass zumindest zwei Zustände für den Heizdraht vorgesehen sind. So kann der Heizdraht in einem ersten Zustand deaktiviert sein und in einem zweiten Zustand die volle Wärmeleistung abgeben. Es sind aber auch weitere Zustände vorstellbar, wobei die Wärmeleistung in Abhängigkeit vom Durchflusswert zwischen 0% und 100% der maximalen Wärmeleistung annehmen kann.

Gemäß einer Ausführungsform weist das Heizrohr einen Sicherheitstemperaturbegrenzer (STB) auf. Der Sicherheitstemperaturbegrenzer dient zur Unterbrechung des Vorwärmens mittels Heizrohres, wenn der STB eine erste Temperatur von mehr als 75°C und/oder eine zweite Temperatur von beispielsweise mehr als 120°C oder mehr als 130°C detektiert.

Auf diese Weise wird die Beschädigung des Heizrohrs selbst, beziehungsweise die Zerstörung einzelner Komponenten des Heizrohrs, oder die Beschädigung der Zentralheizung vermieden. Das Heizrohr kann beispielsweise nur durch manuelles Einschalten des STB wieder aktiviert werden oder es wird selbsttätig aktiviert, wenn die Temperaturschwelle wieder unterschritten ist.

Gemäß einer Ausführungsform weist der Sicherheitstemperaturbegrenzer zumindest einen ersten Bimetallstreifen und zumindest einen zweiten Bimetallstreifen auf, die derart in einen Stromkreis des Heizwiderstands geschaltet sind, dass der Stromkreis unterbrochen wird, wenn eine erste, auf den ersten Bimetallstreifen wirkende Temperatur einen vorgegebenen ersten Grenzwert übersteigt und/oder wenn eine zweite, auf den zweiten Bimetallstreifen wirkende Temperatur einen vorgegebenen zweiten Grenzwert übersteigt.

Gemäß einer Ausführungsform weist der Sicherheitstemperaturbegrenzer lediglich einen Bimetallstreifen auf, der derart in den Stromkreis des Heizwiderstands geschaltet ist, dass der Stromkreis unterbrochen wird, wenn eine auf den Bimetallstreifen wirkende Temperatur einen vorgegebenen Grenzwert übersteigt. Diese Ausführungsform ist besonders einfach, erfordert jedoch zusätzliche Sensoren oder Einrichtungen, wenn auch eine zweite Temperatur überwacht werden soll.

Die zumindest einen Bimetallstreifen umfassenden Ausführungsformen haben den Vorteil, dass sie besonders einfach und robust sind. Wird eine Grenztemperatur überschritten, biegt sich der jeweilige Bimetallstreifen so weit, dass der Kontakt mit der Stromzuführung des Heizwiderstands unterbrochen wird. Der Stromkreis für den Heizwiderstand ist damit unterbrochen. Sobald der Bimetallstreifen ausreichend abgekühlt ist, stellt sich der Kontakt wieder her, ohne dass ein Eingreifen erforderlich ist.

Gemäß einer weiteren Ausführungsform weist der Sicherheitstemperaturbegrenzer einen ersten Temperatursensor zur Messung einer ersten Temperatur des Heizwiderstandes und einen zweiten Temperatursensor zur Messung einer zweiten Temperatur des Heizwiderstandes auf, wobei der erste Temperatursensor stromaufwärts von dem zweiten Temperatursensor angeordnet ist.

Diese Ausführungsform hat den Vorteil, dass die Sensordaten eine Vielzahl von Ansteuermöglichkeiten erlauben. Insbesondere können Grenzwerte für die Temperatur auch softwareseitig verändert werden.

Der erste Temperatursensor ist zur Messung einer ersten Temperatur des Heizwiderstandes vorgesehen. Der zweite Temperatursensor ist zur Messung einer zweiten Temperatur des Heizwiderstandes vorgesehen. Hierzu können alle geeigneten Temperatursensoren verwendet werden. Diese können beispielsweise als Bimetallthermometer ausgebildet sein. Sie können auch NTC-Thermistoren oder PTC-Thermistoren aufweisen.

Gemäß einer Ausführungsform sind der erste Temperatursensor und der zweite Temperatursensor außen auf dem Heizwiderstand angebracht und entlang der Längsachse des Heizrohrs zueinander beabstandet. Bevorzugt ist dabei der erste Temperatursensor näher am ersten Ende des Heizrohres angebracht und der zweite Temperatursensor näher am zweiten Ende des Heizrohres. Mit anderen Worten: der erste Temperatursensor ist stromaufwärts von dem zweiten Temperatursensor angeordnet. Auf diese Weise kann mit den beiden Temperatursensoren die Temperatur des Heizwiderstandes überwacht werden. Dies dient dem Schutz des Heizwiderstandes. Anhand der beiden von den Temperatursensoren ermittelten Werte kann die Wärmeleistung des Heizwiderstandes geregelt werden.

Es ist auch denkbar, dass dem STB ein Sicherheitstemperaturwächter (STW) vorgeschaltet ist, dessen Temperaturschwelle unterhalb der des STB liegt. Das Heizrohr wird bei Überschreiten der Temperaturschwelle des STW auch deaktiviert, wird aber bei Unterschreiten der Temperaturschwelle des STW wieder aktiviert.

Das Heizrohr bietet daher eine Möglichkeit, überschüssige Energie aus einer Solarstromanlage in den Heizkreis einer Zentralheizung oder in ein Warmwassersystem einzuspeisen. Dazu wird das Heizrohr in den Heizkreis der Zentralheizung beziehungsweise des Warmwassersystems integriert. Die beiden Temperatursensoren sowie die Sensoreinrichtung ermitteln spezifische Werte, die an die Regelungseinrichtung übertragen werden. Anhand der übermittelten Werte stellt die Regelungseinrichtung den Heizwiderstand beziehungsweise die Wärmeleistung des Heizwiderstandes.

Vorzugsweise liegt der Arbeitsbereich des Heizrohrs bei einer Temperatur des Heizdrahtes, gemessen am ersten und/oder zweiten Temperatursensor, zwischen 28°C und 150°C. Bevorzugt wird das Heizrohr bei einer Temperatur des Heizdrahtes, gemessen am ersten und/oder zweiten Temperatursensor, von 110°C deaktiviert.

Weitere Vorteile, Ziele und Eigenschaften der vorliegenden Erfindung werden anhand nachfolgender Beschreibung der anliegenden Figuren erläutert. Gleichartige Komponenten können in den verschiedenen Ausführungsformen gleiche Bezugszeichen aufweisen.

In den Figuren zeigen:
- Figur 1: eine perspektivische Darstellung des Heizrohrs mit Teilschnitt,
- Figur 2: eine schematische Darstellung einer Ausführungsform des Heizrohrs und
- Figur 3: eine schematische Darstellung einer alternativen Ausführungsform des Heizrohrs.

In Figur 1 ist eine Ausführungsform des Heizrohrs 1 mit einem Teilschnitt dargestellt. In dieser Ausführungsform erstreckt sich das Heizrohr 1 entlang der Achse A. Das Heizrohr weist eine Leitung 2 auf, welche sich ebenfalls entlang der Achse A erstreckt. Die Leitung 2 ist als Rohr ausgeführt, welches einen kreisförmigen Querschnitt aufweist. Die Längsachse der Leitung 2 ist in dieser Ausführung deckungsgleich mit der Achse A. Die Leitung 2 weist entlang der Längsachse auf einer Seite ein erstes Ende 11 und auf der gegenüberliegenden Seite der Leitung 2 ein zweites Ende 12 auf.

Die Leitung 2 weist am ersten Ende 11 und am zweiten Ende 12 jeweils eine Öffnung auf. Durch diese Öffnungen kann beispielsweise ein Wärmeträger am ersten Ende 11 in die Leitung 2 hineinströmen und am zweiten Ende 12 aus der Leitung 2 hinausströmen. Die Strömungsrichtung innerhalb der Leitung 2 ist vorwiegend in Richtung 16, wobei diese Richtung 16 parallel zur Achse A verläuft.

Radial betrachtet ist außerhalb der Leitung 2 der Heizwiderstand 4 angeordnet, wobei der Heizwiderstand 4 in Kontakt zu der Leitung 2 steht und um diese mit einer Vielzahl von Windungen gewunden ist. Der Heizwiderstand 4 erstreckt sich somit in Richtung der Achse A über einen Bereich B1 der Leitung 2, wobei sich der Bereich B1 nicht bis an die Enden 11 und 12 erstreckt.

Radial betrachtet ist außerhalb der Leitung 2 zudem eine Hülle 3 angeordnet. Die Hülle 3 erstreckt sich in Richtung der Achse A über einen Bereich B2, wobei der Bereich B2 in dem gezeigten Ausführungsbeispiel größer ist als der Bereich B1. Zudem ist die Hülle 3 radial betrachtet im Bereich B1 auch außerhalb des Heizwiderstandes 4 angeordnet, wobei die Hülle 3 innerhalb des Bereichs B1 mit dem Heizwiderstand 4 in Kontakt steht. Außerhalb des Bereichs B2 steht die Hülle 3 mit der Leitung 2 in Kontakt.

Die Hülle 3 weist eine erste Schicht 14 und eine zweite Schicht 15 auf. Die zweite Schicht 15 bildet die Außenseite der Hülle 3, sodass die zweite Schicht 15 die beiden Stirnseiten sowie die äußere Mantelfläche der Hülle 3 bildet. Im Inneren der Hülle 3, also bezüglich der Stirnseiten und der äußeren Mantelfläche umschlossen von der zweiten Schicht 15, befindet sich die erste Schicht 14. Die innere Mantelfläche der Hülle 3 bildet die erste Schicht 14.

An seinen Enden 11, 12 weist das Heizrohr 1 nicht im Detail gezeigte Anschlüsse auf, um das Heizrohr 1 in eine Wasserleitung zu integrieren. Bei den Anschlüssen handelt es sich um Standard-Verbindungsstücke.

Figur 2 zeigt eine Schnittansicht des in Figur 1 dargestellten Heizrohrs 1.

Die Längsachsen der Leitung 2 und der Hülle 3 fallen weiterhin mit der Achse A übereinander. Der Heizwiderstand 4 ist um die Leitung 2 mit mehreren Windungen gewunden.

Am ersten Ende 11 und am zweiten Ende 12 sind jeweils Befestigungsvorrichtungen 13 um die Leitung 2 vorgesehen, die als Verbindungsstücke ausgebildet sind, um das Heizrohr 1 in ein Leitungssystem zu integrieren. Diese Befestigungsvorrichtungen 13 ragen am zweiten Ende 12 entlang der Achse A und in Richtung 16, und am ersten Ende 11 entlang der Achse A und entgegen der Richtung 16 über die Leitung 2 hinaus. Die Befestigungseinrichtungen 13 schließen am zweiten Ende 12 entlang der Achse A und entgegen Richtung 16, und am ersten Ende 11 entlang der Achse A und in der Richtung 16 mit der Hülle 3 bündig ab, sodass die Befestigungsvorrichtungen 13 außerhalb des Bereichs B2 liegen. Die Hülle 3 und die Befestigungsvorrichtungen 13 berühren sich dabei mit den Stirnseiten.

Das Heizrohr 1 weist im Inneren der Leitung 2 einen ersten Temperatursensor 6 und einen stromabwärts davon angeordneten zweiten Temperatursensor 7 auf, wobei die Temperatursensoren 6 und 7 zueinander beabstandet sind und sich der erste Temperatursensor 6 bevorzugt am ersten Ende 11 und der zweite Temperatursensor 7 bevorzugt am zweiten Ende 12 befindet. Dabei befinden sich der erste Temperatursensor 6 und der zweite Temperatursensor 7 jeweils innerhalb des Bereichs B1 und innerhalb des Bereichs B2. Die beiden Temperatursensoren 6 und 7 sind jeweils über separate Kabel mit der Regelungseinrichtung 10 verbunden. Die Kabel verlaufen aus der Leitung 2 und durch die Hülle 3 im Wesentlichen in radialer Richtung.

Im Inneren der Leitung 2 ist der Durchflusssensor 5 angeordnet. Dieser ist mit der Regelungseinrichtung 10 über ein Kabel verbunden. Das Kabel verläuft aus der Leitung 2 und durch die Hülle 3 in radialer Richtung. Alternativ kann eine drahtlose Verbindung vorgesehen sein.

Die Regelungseinrichtung 10 befindet sich dezentral zur Leitung 2, der Hülle 3 und dem Heizwiderstand 4. Damit ist die Regelungseinrichtung 10 extern zu diesen Komponenten des Heizrohrs 1 angeordnet. Die Regelungseinrichtung 10 ist jeweils durch ein Kabel mit dem Temperatursensor 6, dem Temperatursensor 7, dem Durchflusssensor 5 und der Sensoreinrichtung 8 verbunden, und empfängt von diesen Komponenten Daten. Zudem ist die Regelungseinrichtung 10 mit der Phasenanschnittsteuerung 9 über ein Kabel verbunden.

Die Phasenanschnittsteuerung 9 befindet sich dezentral zur Leitung 2, der Hülle 3 und dem Heizwiderstand 4. Damit ist die Phasenanschnittsteuerung 9 extern zu diesen Komponenten des Heizrohrs 1 angeordnet. Die Phasenanschnittsteuerung 9 ist über ein Kabel mit der Regelungseinrichtung 10 und über ein weiteres Kabel mit dem Heizwiderstand 4 verbunden.

Die Sensoreinrichtung 8 befindet sich dezentral zur Leitung 2, der Hülle 3 und dem Heizwiderstand 4. Damit ist die Sensoreinrichtung 8 extern zu diesen Komponenten des Heizrohrs 1 angeordnet. Die Sensoreinrichtung 8 ist in dieser Ausführungsform durch ein Kabel mit der Regelungseinrichtung verbunden.

Figur 3 zeigt in einer Schnittansicht eine schematische Darstellung einer alternativen Ausführungsform des Heizrohrs 1.

Diese unterscheidet sich von der in Figur 2 gezeigten dadurch, dass sie keine Phasenanschnittsteuerung 9 und keine Temperatursensoren vorsieht. Stattdessen Weist das Heizrohr 1 zur Temperaturbegrenzung sowohl in dem beheizten Medium als auch in dem Heizwiderstand einen ersten Bimetallstreifen 21 sowie einen zweiten Bimetallstreifen 22 auf. Die Bimetallstreifen 21, 22 sind in die Stromversorgung 20 des Heizwiderstands 4 geschaltet. Sind die Temperaturen des zu beheizenden Mediums und des Heizwiderstands 4 unterhalb vorgegebener Grenzwerte, so ist der Stromkreis der Stromversorgung über die Bimetallstreifen 21, 22 geschlossen. Diese Situation ist in Figur 3 gezeigt. Steigt mindestens eine der Temperaturen über den Grenzwert, so biegt sich der entsprechende Bimetallstreifen 21, 22 aus der in Figur 3 gezeigten Position heraus und verliert den Kontakt zum Heizwiderstand 4. Der Stromkreis der Stromversorgung 20 ist damit unterbrochen, bis die Temperatur wieder unter den Grenzwert fällt.

Zur Steuerung der Heizleistung ist eine drahtlos ansteuerbare Steckdose 18 vorgesehen, die außerhalb des Heizrohrs 1 angeordnet ist und in die ein Kabel der Stromversorgung 20 eingesteckt werden kann. Die Regelungseinrichtung 10 steuert Steckdose 18 an, um dem Heizrohr 1 Strom zur Verfügung zu stellen, wenn ein Überschuss an Solarstrom produziert wird, und keinen Strom zur Verfügung zu stellen, wenn kein Überschuss an Solarstrom produziert wird.

### Bezugszeichenliste

- 1: Heizrohr
- 2: Leitung
- 3: Hülle
- 4: Heizwiderstand
- 5: Durchflusssensor
- 6: Erster Temperatursensor
- 7: Zweiter Temperatursensor
- 8: Sensoreinrichtung
- 9: Phasenanschnittsteuerung
- 10: Regelungseinrichtung
- 11: Erstes Ende des Heizrohrs
- 12: Zweites Ende des Heizrohrs
- 13: Befestigungsvorrichtung
- 14: erste Schicht / Dämmstoff
- 15: zweite Schicht
- 16: Fließrichtung des Wärmeträgers
- 18: drahtlos ansteuerbare Steckdose
- 20: Stromversorgung
- 21: erster Bimetallstreifen
- 22: zweiter Bimetallstreifen
- A: Längsachse des Heizrohrs
- B1: erster Bereich
- B2: zweiter Bereich

## Patentansprüche

1. Heizrohr (1) zum Vorwärmen eines Wärmeträgers einer Zentralheizung oder zum Vorwärmen von Trinkwasser,
wobei das Heizrohr (1) eine Leitung (2) zum Transport des Wärmeträgers oder des Trinkwassers,
einen mit dem in der Leitung (2) geführten Wärmeträger oder Trinkwasser in thermischem Kontakt stehenden Heizwiderstand (4),
eine wärmedämmende Hülle (3), welche die Leitung (2) und den Heizwiderstand (4) umschließt,
einen Sicherheitstemperaturbegrenzer zur Unterbrechung des Vorwärmens mittels des Heizrohres (1) bei einer ersten und/oder zweiten Temperatur aufweist,
wobei das Heizrohr (1) wenigstens eine Sensoreinrichtung (8) aufweist, welche wenigstens einen Wert einer externen Größe erfasst,
wobei eine Heizleistung des Heizwiderstands abhängig von der externen Größe steuerbar ist.

2. Heizrohr (1) nach Anspruch 1,
wobei die Sensoreinrichtung (8) ein Helligkeitsschalter ist, mit welchem die Helligkeit des Tageslichts als externe Größe bestimmbar ist.

3. Heizrohr (1) nach Anspruch 1,
wobei die Sensoreinrichtung (8) ein Sensor zur Erfassung einer durch eine Solaranlage bereitgestellten elektrischen Leistung ist.

4. Heizrohr (1) nach einem der vorherigen Ansprüche,
wobei das Heizrohr im Wesentlichen zylindrisch geformt ist, wobei das Heizrohr an seinen beiden Enden jeweils eine Stirnseite aufweist, durch die die Leitung (2) tritt und jeweils einen Anschluss für eine Rohrleitung eines Leitungssystems ausbildet.

5. Heizrohr (1) nach einem der vorherigen Ansprüche, wobei der Heizwiderstand (4) die Leitung (2) zumindest teilweise umschließt, wobei der Heizwiderstand (4) die Leitung (2) mit mehreren Windungen umschließt und der Heizwiderstand (4) und die Leitung (2) in direktem Kontakt miteinander stehen.

6. Heizrohr (1) nach einem der vorherigen Ansprüche, wobei der Heizwiderstand (4) aus einem Konstantandraht besteht.

7. Heizrohr (1) nach dem vorherigen Anspruch, wobei der Konstantandraht eine Isolierung aus extrudiertem PFA aufweist.

8. Heizrohr (1) nach einem der vorherigen Ansprüche, wobei der Sicherheitstemperaturbegrenzer einen ersten Bimetallstreifen (21) und einen zweiten Bimetallstreifen (22) aufweist, die in eine Stromversorgung (20) des Heizwiderstands (4) geschaltet sind, so dass die Stromversorgung (20) unterbrochen wird, wenn eine erste, auf den ersten Bimetallstreifen (21) wirkende Temperatur einen vorgegebenen ersten Grenzwert übersteigt und/oder wenn eine zweite, auf den zweiten Bimetallstreifen (22) wirkende Temperatur einen vorgegebenen zweiten Grenzwert übersteigt.

9. Heizrohr (1) nach einem der vorherigen Ansprüche, wobei der Sicherheitstemperaturbegrenzer einen ersten Temperatursensor (6) zur Messung einer ersten Temperatur des Heizwiderstandes (4) und einen zweiten Temperatursensor (6) zur Messung einer zweiten Temperatur des Heizwiderstandes (4) aufweist, wobei der erste Temperatursensor (6) stromaufwärts von dem zweiten Temperatursensor (7) angeordnet ist.

10. Heizrohr (1) nach einem der vorherigen Ansprüche, wobei das Heizrohr (1) einen Durchflusssensor (5) zum Messen des Durchflusses des Wärmeträgers oder des Trinkwassers durch die Leitung (2) aufweist.

11. Heizrohr (1) nach einem der vorherigen Ansprüche, wobei der Sicherheitstemperaturbegrenzer zur Unterbrechung des Vorwärmens mittels des Heizrohres (1) bei einem ersten Grenzwert von 75°C und/oder einem zweiten Grenzwert von 120°C ausgebildet ist.

12. System, aufweisend
- eine Einrichtung zur Erwärmung eines Wärmeträgers einer Zentralheizung oder von Trinkwasser;
- eine Photovoltaikanlage zur Bereitstellung elektrischer Energie aus Sonnenlicht;
- zumindest ein Heizrohr nach einem der Ansprüche 1 bis 11, wobei das Heizrohr in eine Rohrleitungssystem des Systems geschaltet ist, das den Wärmeträger oder das Trinkwasser führt,
wobei das Heizrohr mit durch die Photovoltaikanlage bereitgestelltem Strom betreibbar ist.
